# EUROPÄISCHE PATENTANMELDUNG

(11) **EP 4 764 362 A2**
(43) Veröffentlichungstag der Anmeldung: **24.06.2026**
(21) Anmeldenummer: 25209312.5
(22) Anmeldetag: 17.10.2025
(51) Int. Cl.: F25B 47/02, F25B 49/02

(54) **ABTAUSTEUERUNG UND WÄRMEPUMPENVERBUND**

(30) Priorität: 23.12.2024 DE 102024212286
(71) Anmelder: Robert Bosch GmbH, 70442 Stuttgart (DE)
(72) Erfinder: Eklund, Gunnar, 57392 Tranas (SE); Mueller, Niclas, 73732 Esslingen Am Neckar (DE); Kleineikenscheidt, Gerold, 73249 Wernau (DE); Mette, Barbara, 70329 Stuttgart (DE); Kaiser, Simon, 73527 Schwaebisch Gmuend (DE)

(57) **Zusammenfassung**

Die Erfindung betrifft eine Abtausteuerung (48) eines Wärmepumpenverbunds (12) mit mehreren kaskadierend miteinander verbundenen Wärmepumpen (14), aufweisend die Schritte Bereitstellen (50) des Wärmepumpenverbunds (12), Erfassung (52) eines Abtaubedarfs (54) an wenigstens einer ersten Wärmepumpenausseneinheit (20) einer ersten Wärmepumpe (16) des Wärmepumpenverbunds (12), Einleitung (68) eines Abtauvorgangs bei wenigstens der ersten Wärmepumpenausseneinheit (20) durch Zufuhr von Wärmeenergie an die erste Wärmepumpenausseneinheit (20) abhängig von dem erfassten Abtaubedarf, wobei bei dem Abtauvorgang die dafür erforderliche Wärmeenergie unmittelbar zumindest von einer anderen zweiten Wärmepumpe (18) des Wärmepumpenverbunds (12) bereitgestellt und an die erste Wärmepumpenausseneinheit (20) übertragen wird, wobei die Einleitung (68) des Abtauvorgangs bei der ersten Wärmepumpenausseneinheit (20) nur dann erfolgt, wenn als Startkriterium (70) keine andere Wärmepumpenausseneinheit (23, 24) der anderen Wärmepumpen (14) des Wärmepumpenverbunds (12) zugleich einen Abtauvorgang durchführt. Weiterhin betrifft die Erfindung einen Wärmepumpenverbund (12).

## Beschreibung

Die Erfindung betrifft eine Abtausteuerung nach dem Oberbegriff von Anspruch 1. Weiterhin betrifft die Erfindung einen Wärmepumpenverbund.

### Stand der Technik

Bei einem Wärmepumpenverbund können mehrere Wärmepumpen kaskadierend miteinander verbunden werden, um einen höheren Wärmeenergiebedarf abdecken zu können. Ein kritischer Einflussfaktor auf die Leistung und Zuverlässigkeit von Wärmepumpen ist die Vereisung, insbesondere bei der Nutzung von Luft als Wärmequelle. Die Vereisung an einer Wärmepumpe tritt auf, wenn die Temperatur an dem Verdampfer einer Wärmepumpenausseneinheit der Wärmepumpe unter den Taupunkt der Umgebungsluft fällt und diese Temperatur unter dem Gefrierpunkt liegt. In diesem Fall kondensiert Feuchtigkeit aus der Luft am Verdampfer und gefriert. Dies führt zu einer Reduktion des Wärmeübergangskoeffizienten und erhöht den Strömungswiderstand an dem Wärmetauscher. Der dadurch bedingte Leistungsabfall kann die Effizienz und die Betriebssicherheit des Wärmepumpenverbunds beeinträchtigen.

### Offenbarung der Erfindung

Gemäß der vorliegenden Erfindung wird eine Abtausteuerung mit den Merkmalen nach Anspruch 1 vorgeschlagen. Dadurch kann das Enteisen in dem Wärmepumpenverbund effizienter und kontrollierter erfolgen. Der vorzuhaltende Wärmebedarf zum Abtauen des Wärmepumpenverbunds kann verringert werden.

Die Wärmepumpen in dem Wärmepumpenverbund können in Reihe und/oder parallel geschaltet miteinander verbunden sein. Die Wärmepumpen in dem Wärmepumpenverbund können gleichartig sein, insbesondere eine gleiche Nennheizleistung aufweisen.

Der Wärmepumpenverbund kann zum Heizen und optional auch zum Kühlen wenigstens eines Gebäudes, insbesondere eines Mehrfamilienhauses oder eines Büro- oder Industriegebäudes, eingesetzt sein.

Wenigstens eine Wärmepumpe des Wärmepumpenverbunds kann eine Luft-Wasser-Wärmepumpe sein und dabei insbesondere Aussenluft als Wärmequelle nutzen. Die meisten, insbesondere alle, Wärmepumpen können Luft-Wasser-Wärmepumpen sein.

Wenigstens eine Wärmepumpe, insbesondere die erste Wärmepumpe, kann als Monoblock-Konfiguration in der ersten Wärmepumpenausseneinheit einen geschlossenen Kältemittelkreislauf aufweisen. Wenigstens eine Wärmepumpe, insbesondere die erste Wärmepumpe, kann als Split-Konfiguration neben der ersten Wärmepumpenausseneinheit eine durch einen Kältemittelkreislauf damit verbundene erste Wärmepumpeninneneinheit aufweisen.

Wenigstens eine Wärmepumpenausseneinheit, insbesondere die erste Wärmepumpenausseneinheit, kann wenigstens einen Wärmetauscher zum Austausch von Wärmeenergie zwischen einem Kältemittel aus einem Kältemittelkreislauf der ersten Wärmepumpenausseneinheit und der Umgebungsluft aufweisen. Wenigstens eine Wärmepumpenausseneinheit kann einen Verdampfer zur Aufnahme von Wärmeenergie aus der Umgebungsluft aufweisen.

Der Wärmepumpenverbund kann genau zwei oder mehr als zwei Wärmepumpen umfassen. Durch die kaskadierende Verbindung untereinander sind die Wärmepumpen fluidübertragend miteinander verbunden. Die zweite Wärmepumpe kann eine zweite Wärmepumpenausseneinheit aufweisen. Wenigstens eine weitere Wärmepumpe des Wärmepumpenverbunds kann eine weitere Wärmepumpenausseneinheit aufweisen. Die gesamten Wärmepumpen des Wärmepumpenverbunds können jeweils eine Wärmepumpenausseneinheit aufweisen.

Der Abtauvorgang wird insbesondere zum Enteisen zumindest eines Wärmetauschers, insbesondere eines Luft-Kältemittel-Wärmetauschers, der ersten Wärmepumpenausseneinheit durchgeführt. Der Wärmetauscher kann bei niedrigen Lufttemperaturen um den Wärmetauscher und erhöhter Heizanforderung an der ersten Wärmepumpe vereisen. Bei dem Abtauvorgang kann die für den Abtauvorgang bei der ersten Wärmepumpenausseneinheit erforderliche Wärmeenergie unmittelbar neben der zweiten Wärmepumpe von wenigstens einer weiteren Wärmepumpe des Wärmepumpenverbunds bereitgestellt werden.

Die Wärmepumpen des Wärmepumpenverbunds können jeweils einen Statusparameter, der einen laufenden Abtauvorgang angibt, ausgeben. Der Statusparameter kann binär sein, insbesondere 1 für keinen laufenden Abtauvorgang und 0 für einen laufenden Abtauvorgang an der entsprechenden Wärmepumpe.

Die Ermittlung des Abtaubedarfs und/oder die Steuerung des Abtauvorgangs kann durch wenigstens eine Abtausteuereinheit, an die die Wärmepumpen angeschlossen sind, durchgeführt werden. Die Abtausteuereinheit kann einer Steuereinheit zur Steuerung eines Betriebs der Wärmepumpen zugeordnet sein. Die Steuereinheit kann eine zentrale Steuereinheit oder die einer Master-Wärmepumpe des Wärmepumpenverbunds, die die Steuerung der anderen Wärmepumpen als Slave-Wärmepumpen des Wärmepumpenverbunds steuert, sein.

Bei einer bevorzugten Ausführung der Erfindung ist es vorteilhaft, wenn die Erfassung des Abtaubedarfs eine Ermittlung eines einen bestehenden Abtaubedarf bei der ersten Wärmepumpenausseneinheit angebenden ersten Bedarfsparameters der ersten Wärmepumpenausseneinheit einschließt. Der erste Bedarfsparameter kann binär sein, bei dem beispielsweise 1 einen bestehenden Abtaubedarf und 0 keinen bestehenden Abtaubedarf angibt. Der erste Bedarfsparameter kann durch die Steuereinheit ermittelt werden.

Bei einer vorzugsweisen Ausführung der Erfindung ist vorgesehen, dass wenn der erste Bedarfsparameter einen bestehenden Abtaubedarf bei der ersten Wärmepumpenausseneinheit angibt, der Abtauvorgang bei der ersten Wärmepumpenausseneinheit aufgeschoben wird, wenn bereits ein Abtauvorgang bei einer anderen Wärmepumpenausseneinheit läuft. Wenn bereits ein Abtauvorgang bei einer anderen Wärmepumpenausseneinheit läuft, ist das Startkriterium also nicht erfüllt.

Bei einer bevorzugten Ausführung der Erfindung ist es vorteilhaft, dass wenn der Abtauvorgang bei der ersten Wärmepumpenausseneinheit aufgeschoben wird, die erste Wärmepumpe abgeschaltet wird, zumindest bis der Abtauvorgang bei der ersten Wärmepumpenausseneinheit durchführbar ist. Dadurch kann die erste Wärmepumpe vor einer Beschädigung geschützt und/oder ein ineffizienter Betrieb vermieden werden.

Bei einer vorteilhaften Ausführung der Erfindung ist vorgesehen, dass die Erfassung des Abtaubedarfs eine Ermittlung eines zweiten Bedarfsparameters der ersten Wärmepumpenausseneinheit einschließt. Der zweite Bedarfsparameter kann zusätzlich zu dem ersten Bedarfsparameter von der ersten Wärmepumpe bereitgestellt werden. Der zweite Bedarfsparameter kann auch Teil des ersten Bedarfsparameters sein. Beispielsweise können der erste und zweite Bedarfsparameter als mehrwertiger gemeinsamer Bedarfsparameter gebildet sein. Der zweite Bedarfsparameter kann durch die Steuereinheit ermittelt werden.

Bei einer speziellen Ausführung der Erfindung ist es von Vorteil, wenn der zweite Bedarfsparameter zumindest einen bevorstehenden Abtaubedarf bei der ersten Wärmepumpenausseneinheit angibt. Der zweite Bedarfsparameter kann beispielsweise 0 für kein bevorstehender Abtaubedarf und 1 für einen bevorstehenden Abtaubedarf sein. Der bevorstehende Abtaubedarf kann ein in wenigen weiteren Minuten, insbesondere in höchstens 20 Minuten, 10 Minuten oder 5 Minuten, bestehender Abtaubedarf sein.

Bei einer vorzugsweisen Ausführung der Erfindung ist vorgesehen, dass der Zeitpunkt der Einleitung des Abtauvorgangs bei der ersten Wärmepumpenausseneinheit abhängig von dem zweiten Bedarfsparameter eingestellt wird. Dadurch kann eine zeitliche Steuerung des Startzeitpunkts des Abtauvorgangs durchgeführt werden.

Bei einer bevorzugten Ausführung der Erfindung ist es vorteilhaft, dass wenn anhand des zweiten Bedarfsparameters ein bevorstehender Abtaubedarf der ersten Wärmepumpenausseneinheit angegeben wird, die Einleitung des Abtauvorgangs bei der ersten Wärmepumpenausseneinheit zu einem vorgezogenen Startzeitpunkt begonnen wird, wenn zu diesem Startzeitpunkt auch das Startkriterium erfüllt wird. Der Startzeitpunkt, bei dem der Abtauvorgang durchgeführt wird, kann somit gegenüber dem Startzeitpunkt des Abtauvorgangs, der erst bei bestehendem Abtaubedarf durchgeführt worden wäre, vorgezogen werden. Die Einleitung des Abtauvorgangs kann somit auch bei angegebenem bevorstehenden Abtaubedarf, beispielsweise bei noch nicht oder bei beginnend vereistem Wärmetauscher der ersten Wärmepumpenausseneinheit, durchgeführt werden, insbesondere um bei diesem eine beginnende Vereisung zu beseitigen oder eine sich anbahnende Vereisung zu verhindern.

Bei der Einstellung des Startzeitpunkts kann auch eine berechnete Abtauzeitdauer, die eine durchschnittlichen, abgeschätzte und/oder aus einem letzten Abtauvorgang abgeleitete Zeitdauer angibt, berücksichtigt werden. Beispielsweise kann aus zurückliegenden zeitlichen Verteilungen der Abtauvorgänge bei den Wärmepumpenausseneinheiten auf einen erwarteten unmittelbar bevorstehenden Abtaubedarf bei einer anderen Wärmepumpenausseneinheit geschlossen werden, der zeitlich noch vor Abschluss eines möglichen Abtauvorgangs bei der ersten Wärmepumpenausseneinheit mit der berechneten Abtauzeitdauer liegen würde. In diesem Fall kann ein Abtauvorgang bei der ersten Wärmepumpenausseneinheit verschoben werden und auf den tatsächlichen Abtaubedarf bei der ersten Wärmepumpenausseneinheit gewartet werden.

Bei einer bevorzugten Ausführung der Erfindung ist es vorteilhaft, wenn bei dem Abtauvorgang die Wärmeenergie von der zweiten Wärmepumpe unter Umgehung eines Wärmepufferspeichers an die erste Wärmepumpe übertragen wird. Dadurch kann die Wärmeenergie des Wärmepufferspeichers von der Nutzung zum Abtauvorgang ausgenommen werden.

Gemäß der vorliegenden Erfindung wird weiterhin ein Wärmepumpenverbund mit den Merkmalen nach Anspruch 10 vorgeschlagen.

Weitere Vorteile und vorteilhafte Ausgestaltungen der Erfindung ergeben sich aus der Figurenbeschreibung und den Abbildungen.

### Figurenbeschreibung

Die Erfindung wird im Folgenden unter Bezugnahme auf die Abbildungen ausführlich beschrieben. Es zeigen im Einzelnen:
- Figur 1:: Ein Heizsystem mit einem Wärmepumpenverbund in einer speziellen Ausführungsform der Erfindung.
- Figur 2:: Eine Abtausteuerung in einer speziellen Ausführungsform der Erfindung.

Figur 1 zeigt ein Heizsystem mit einem Wärmepumpenverbund in einer speziellen Ausführungsform der Erfindung. Das Heizsystem 10 zum Heizen oder Kühlen wenigstens eines Gebäudes umfasst einen Wärmepumpenverbund 12 mit mehreren kaskadierend miteinander verbundenen Wärmepumpen 14, darunter eine erste Wärmepumpe 16, eine zweite Wärmepumpe 18 und mehrere weitere Wärmepumpen 14'. Die Wärmepumpen 14 sind über Datenverbindungen 17 an eine Steuereinheit 19 zur Datenübertragung und/oder Energieübertragung angeschlossen, die den kaskadierenden Betrieb der Wärmepumpen 14 steuert. Die Steuereinheit 19 kann eine zentrale Steuereinheit oder die einer Master-Wärmepumpe des Wärmepumpenverbunds 12, die die Steuerung der anderen Wärmepumpen als Slave-Wärmepumpen des Wärmepumpenverbunds 12 steuert, sein.

Die Wärmepumpen 14 sind bevorzugt als Luft-Wasser-Wärmepumpen ausgeführt und können eine gleiche Nennheizleistung aufweisen. Die erste Wärmepumpe 16 umfasst eine erste Wärmepumpenausseneinheit 20 mit zumindest einem Verdampfer, mit dem von der Aussenluft in der Umgebung 22 der ersten Wärmepumpenausseneinheit 20 Wärmeenergie an ein Kältemittel über einen Wärmetauscher übertragen wird. Auch die zweite Wärmepumpe 18 kann eine derartige zweite Wärmepumpenausseneinheit 23 und weitere Wärmepumpen 14' des Wärmepumpenverbunds 12 derartige weitere Wärmepumpenausseneinheiten 24 aufweisen.

Die Wärmepumpenausseneinheiten 20, 23, 24 können dabei einen geschlossenen Kältemittelkreislauf aufweisen und die Wärmeenergie kann von dem Kältemittelkreislauf an Heizwasser des Gebäudes abgegeben werden. Auch kann den jeweiligen Wärmepumpenausseneinheiten 20, 23, 24 eine Wärmepumpeninneneinheit zugeordnet sein, die einen gemeinsamen Kältemittelkreislauf aufweisen. Die Wärmepumpeninneneinheit kann dabei die Wärmeenergie des Kältemittelkreislaufs an das Heizwasser des Gebäudes übertragen.

Ein Vorlauf 25 der jeweiligen Wärmepumpe 14 ist an einen Heizkreisverteiler 26 angeschlossen und darüber mit denen der anderen Wärmepumpen 14 verbunden. Auch ein Rücklauf 28 der jeweiligen Wärmepumpe 14 ist an den Heizkreisverteiler 26 angeschlossen und darüber mit denen der anderen Wärmepumpen 14 verbunden.

Über einen gemeinsamen Vorlauf 30 ist der Heizkreisverteiler 26 an einen Wärmepufferspeicher 32 angeschlossen, von dem ein gemeinsamer Rücklauf 34 an den Heizkreisverteiler 26 verläuft. An den Wärmepufferspeicher 32 wiederum können Heizvorrichtungen 36 zum Beheizen und optional zum Kühlen des Gebäudes, beispielsweise wenigstens eine Fussbodenheizung 38 und/oder wenigstens ein Heizkörper 40 des Gebäudes jeweils mit einem Heizkreisvorlauf 42 und einem Heizkreisrücklauf 44 angeschlossen sein. Der Wärmepufferspeicher 32 kann über eine Datenverbindung 17' mit der Steuereinheit 19 zur Datenübertragung verbunden sein.

Bei geringen Aussentemperaturen an dem jeweiligen Wärmetauscher der Wärmepumpenausseneinheit 20, 23, 24 kann dieser vereisen und muss durch einen Abtauvorgang zur Aufrechterhaltung eines wirksamen Betriebs der zugeordneten Wärmepumpe 14 abgetaut, also enteist werden.

Eine Abtausteuereinheit 46 zur Ermittlung des Abtaubedarfs und/oder zur Steuerung des Abtauvorgangs kann der Steuereinheit 19 zugeordnet sein.

Figur 2 zeigt eine Abtausteuerung in einer speziellen Ausführungsform der Erfindung. Die Abtausteuerung 48 umfasst zunächst ein Bereitstellen 50 des Wärmepumpenverbunds 12 mit den kaskadierend miteinander verbundenen Wärmepumpen 14, von denen eine erste Wärmepumpe 16, eine zweite Wärmepumpe 18 und weitere Wärmepumpen 14' jeweils eine Wärmepumpenausseneinheit aufweisen.

Eine Erfassung 52 eines Abtaubedarfs 54 an der ersten Wärmepumpenausseneinheit 20 der ersten Wärmepumpe 16 des Wärmepumpenverbunds 12 erfolgt durch eine Ermittlung 56 eines ersten Bedarfsparameters 58 der ersten Wärmepumpe 16, der einen bestehenden Abtaubedarf bei der ersten Wärmepumpenausseneinheit 20 angibt und eine Ermittlung 60 eines zweiten Bedarfsparameters 62 der ersten Wärmepumpe 16, der einen bevorstehenden Abtaubedarf bei der ersten Wärmepumpenausseneinheit 20 angibt. Der erste Bedarfsparameter 58 kann 1 sein, um einen bestehenden Abtaubedarf bei der ersten Wärmepumpenausseneinheit 20 anzugeben und ansonsten 0 sein. Der zweite Bedarfsparameter 62 kann 1 sein, um einen bevorstehenden Abtaubedarf bei der ersten Wärmepumpenausseneinheit 20 anzugeben und ansonsten 0 sein.

Bei einem durchgeführten Abtauvorgang wird die für den Abtauvorgang erforderliche Wärmeenergie unmittelbar von der zweiten Wärmepumpe 18 des Wärmepumpenverbunds 12 bereitgestellt und an die erste Wärmepumpenausseneinheit 20 übertragen. Die Wärmeenergie für den Abtauvorgang wird dabei unter Umgehung eines Wärmepufferspeichers unmittelbar von der zweiten Wärmepumpe 18 erzeugt.

Eine Unterlassung 66 eines Abtauvorgangs bei der ersten Wärmepumpenausseneinheit 20 erfolgt bei einem ersten Bedarfsparameter 58 von 0, also wenn kein Abtaubedarf besteht.

Eine Einleitung 68 des Abtauvorgangs zum Abtauen, das bedeutet Enteisen, der ersten Wärmepumpenausseneinheit 20 erfolgt nur dann, wenn als Startkriterium 70 keine Wärmepumpenausseneinheit der anderen Wärmepumpen 14 des Wärmepumpenverbunds 12 zugleich einen Abtauvorgang durchführt. Dieser Zustand kann durch einen Statusparameter 64, den jede Wärmepumpe 14 ausgibt, abgefragt werden. Der Statusparameter einer Wärmepumpe 14 kann beispielsweise 1 sein, wenn diese Wärmepumpe 14 keinen Abtauvorgang durchführt und 0 sein, wenn diese Wärmepumpe 14 einen Abtauvorgang durchführt. Die Einleitung 68 des Abtauvorgangs erfolgt nur dann, wenn die Statusparameter 64 der gesamten Wärmepumpen 1 sind. Dabei können alle Statusparameter 64 der Wärmepumpen 14 beispielsweise durch eine logische UND-Verknüpfung miteinander verbunden werden. Das Startkriterium 70 ist beispielsweise erfüllt, wenn das Ergebnis der logischen Operation 1 ist und nicht erfüllt, wenn das Ergebnis der logischen Operation 0 ist.

Wenn der erste Bedarfsparameter 58 einen bestehenden Abtaubedarf 54 bei der ersten Wärmepumpenausseneinheit 20 angibt, indem der erste Bedarfsparameter 58 1 ist, allerdings das Startkriterium 70 nicht erfüllt ist, weil wenigstens ein Statusparameter 64 einer anderen Wärmepumpe 0 ist, erfolgt ein zeitlicher Aufschub 72 des Abtauvorgangs bei der ersten Wärmepumpenausseneinheit 20, zumindest bis der Abtauvorgang bei der ersten Wärmepumpenausseneinheit 20 durchführbar ist, da bereits ein Abtauvorgang bei einer anderen Wärmepumpenausseneinheit läuft. Dadurch kann immer ausreichend unmittelbare Wärmeenergie für den Abtauvorgang bei der ersten Wärmepumpenausseneinheit 20 durch die anderen Wärmepumpen 14 zur Verfügung stehen.

Während des zeitlichen Aufschubs 72 kann die erste Wärmepumpe 16 weiterhin betrieben werden. Wenn der Weiterbetrieb nicht zulässig ist, erfolgt eine Abschaltung 74 der ersten Wärmepumpe 16, während der Abtauvorgang bei der ersten Wärmepumpenausseneinheit 20 aufgeschoben wird. Dadurch kann die erste Wärmepumpe 16 vor einer Beschädigung geschützt und/oder ein ineffizienter Betrieb der ersten Wärmepumpe 16 verhindert werden.

Wenn der zweite Bedarfsparameter 62 einen bevorstehenden Abtaubedarf der ersten Wärmepumpenausseneinheit 20 angibt, indem der zweite Bedarfsparameter 62 1 ist, kann bei einem Bedarfsparameter von 0, also wenn aktuell noch kein Abtaubedarf bei der ersten Wärmepumpenausseneinheit 20 besteht, eine Vorverlagerung 76 der Einleitung des Abtauvorgangs bei der ersten Wärmepumpenausseneinheit 20 und zwar zu einem vorgezogenen Startzeitpunkt begonnen werden, wenn zu diesem Startzeitpunkt auch das Startkriterium 70 erfüllt wird. Die Einleitung des Abtauvorgangs kann somit auch bei angegebenem bevorstehenden Abtaubedarf, beispielsweise bei noch nicht vereistem Wärmetauscher der ersten Wärmepumpenausseneinheit 20, durchgeführt werden, insbesondere um bei diesem eine beginnende Vereisung zu beseitigen oder eine sich anbahnende Vereisung zu verhindern.

Die Abtausteuereinheit kann dabei die Abfragen des ersten und zweiten Bedarfsparameters 58, 62 und des Statusparameters 64 vornehmen und den Abtauvorgang steuern. Beispielsweise kann zunächst der Statusparameter 64 abgefragt werden, anschließend der erste Bedarfsparameter 58 und danach oder gleichzeitig der zweite Bedarfsparameter 62 abgefragt werden.

## Patentansprüche

1. Abtausteuerung (48) eines Wärmepumpenverbunds (12) mit mehreren kaskadierend miteinander verbundenen Wärmepumpen (14), aufweisend die Schritte
Bereitstellen (50) des Wärmepumpenverbunds (12),
Erfassung (52) eines Abtaubedarfs (54) an wenigstens einer ersten Wärmepumpenausseneinheit (20) einer ersten Wärmepumpe (16) des Wärmepumpenverbunds (12),
Einleitung (68) eines Abtauvorgangs bei wenigstens der ersten Wärmepumpenausseneinheit (20) durch Zufuhr von Wärmeenergie an die erste Wärmepumpenausseneinheit (20) abhängig von dem erfassten Abtaubedarf,
**dadurch gekennzeichnet, dass**
bei dem Abtauvorgang die dafür erforderliche Wärmeenergie unmittelbar zumindest von einer anderen zweiten Wärmepumpe (18) des Wärmepumpenverbunds (12) bereitgestellt und an die erste Wärmepumpenausseneinheit (20) übertragen wird, wobei
die Einleitung (68) des Abtauvorgangs bei der ersten Wärmepumpenausseneinheit (20) nur dann erfolgt, wenn als Startkriterium (70) keine andere Wärmepumpenausseneinheit (23, 24) der anderen Wärmepumpen (14) des Wärmepumpenverbunds (12) zugleich einen Abtauvorgang durchführt.

2. Abtausteuerung (48) nach Anspruch 1, **dadurch gekennzeichnet, dass** die Erfassung (52) des Abtaubedarfs (54) eine Ermittlung (56) eines einen bestehenden Abtaubedarf bei der ersten Wärmepumpenausseneinheit (20) angebenden ersten Bedarfsparameters (58) der ersten Wärmepumpenausseneinheit (20) einschließt.

3. Abtausteuerung (48) nach Anspruch 2, **dadurch gekennzeichnet, dass** wenn der erste Bedarfsparameter (58) einen bestehenden Abtaubedarf bei der ersten Wärmepumpenausseneinheit (20) angibt, der Abtauvorgang bei der ersten Wärmepumpenausseneinheit (20) aufgeschoben wird, wenn bereits ein Abtauvorgang bei einer anderen Wärmepumpenausseneinheit (23, 24) läuft.

4. Abtausteuerung (48) nach Anspruch 3, **dadurch gekennzeichnet, dass** wenn der Abtauvorgang bei der ersten Wärmepumpenausseneinheit (20) aufgeschoben wird, die erste Wärmepumpe (16) abgeschaltet wird, zumindest bis der Abtauvorgang bei der ersten Wärmepumpenausseneinheit (20) durchführbar ist.

5. Abtausteuerung (48) nach einem der vorangehenden Ansprüche, **dadurch gekennzeichnet, dass** die Erfassung (52) des Abtaubedarfs eine Ermittlung (60) eines zweiten Bedarfsparameters (62) der ersten Wärmepumpenausseneinheit (20) einschließt.

6. Abtausteuerung (48) nach Anspruch 5, **dadurch gekennzeichnet, dass** der zweite Bedarfsparameter (62) zumindest einen bevorstehenden Abtaubedarf bei der ersten Wärmepumpenausseneinheit (20) angibt.

7. Abtausteuerung (48) nach Anspruch 5 oder 6, **dadurch gekennzeichnet, dass** der Zeitpunkt der Einleitung (68) des Abtauvorgangs bei der ersten Wärmepumpenausseneinheit (20) abhängig von dem zweiten Bedarfsparameter (62) eingestellt wird.

8. Abtausteuerung (48) nach Anspruch 7, **dadurch gekennzeichnet, dass** wenn anhand des zweiten Bedarfsparameters (62) ein bevorstehender Abtaubedarf der ersten Wärmepumpenausseneinheit (20) angegeben wird, die Einleitung (68) des Abtauvorgangs bei der ersten Wärmepumpenausseneinheit (20) zu einem vorgezogenen Startzeitpunkt begonnen wird, wenn zu diesem Startzeitpunkt auch das Startkriterium (70) erfüllt wird.

9. Abtausteuerung (48) nach einem der vorangehenden Ansprüche, **dadurch gekennzeichnet, dass** bei dem Abtauvorgang die Wärmeenergie von der zweiten Wärmepumpe (18) unter Umgehung eines Wärmepufferspeichers (32) an die erste Wärmepumpe (16) übertragen wird.

10. Wärmepumpenverbund (12) aufweisend
mehrere kaskadierend miteinander verbundene Wärmepumpen (14), von denen zumindest mehrere der Wärmepumpen (14) eine Wärmepumpenausseneinheit (20, 23, 24) aufweisen und darunter eine erste Wärmepumpe (16) des Wärmepumpenverbunds (12) eine erste Wärmepumpenausseneinheit (20) aufweist, die durch eine Abtausteuerung (48) nach einem der vorangehenden Ansprüche abtaubar ist.
